# EUROPÄISCHE PATENTSCHRIFT

(11) **EP 0 393 557 B1**
(45) Veröffentlichungstag und Bekanntmachung des Hinweises auf die Patenterteilung: **01.02.1995**
(21) Anmeldenummer: 90107172.0
(22) Anmeldetag: 14.04.1990
(51) Int. Cl.: H01H 3/40, H01H 33/42

(54) **Spindelantrieb**
Spindle drive
Commande de broches

(30) Priorität: 21.04.1989 DE 3913080
(43) Veröffentlichungstag der Anmeldung: 24.10.1990
(73) Patentinhaber: Asea Brown Boveri Aktiengesellschaft, 68309 Mannheim (DE)
(72) Erfinder: Hahn, Walter, D-6000 Frankfurt 60 (DE); Lutz, Ferdinand, Dr., D-6148 Heppenheim (DE); Jahn, Manfred, D-6477 Limeshein 1 (DE)
(74) Vertreter: Rupprecht, Klaus, Dipl.-Ing.

(56) Entgegenhaltungen:
- DE-B- 1 690 093

## Beschreibung

Die Erfindung betrifft einen Antrieb gemäß dem Oberbegriff des Anspruches 1.

Aus der DE-B 16 90 093 ist ein Motorantrieb für elektrische Schalter mit einer auf einer Spindel laufenden Wandermutter bekannt geworden, die mit einem Kulissenarm zusammenwirkt, der eine Ausnehmung aufweist, in die eine Rolle an der Wandermutter beim Verdrehen der Spindel eingreift, so daß durch die Wandermutter eine Antriebswelle für einen Schalter über den Kulissenarm betätigt wird. Da lediglich eine einzige Wander- oder Gleitmutter vorgesehen ist, kann der bekannte Motorantrieb lediglich eine Drehbwegung der Antriebswelle um ca. 90° erzeugen.

Ein Antrieb der eingangs genannten Art, der als Spindel-Drehkulisseneinheit bezeichnet ist und zur Betätigung eines Hochspannungsschaltgerätes dient, ist in der Druckschrift A-ST 5064 D von 1981 der Österreichischen Brown Boveri-Werke AG beschrieben.

Dabei ist das die Triebspindel aufnehmende Führungsgehäuse als Schweißkonstruktion aufgebaut. Die Spindel enthält zwei voneinander beabstandete Gleitmuttern, die beim axialen Verfahren mit ihren angedrehten, beidseitig abstehenden, rollenbewehrten Mitnehmerbolzen nacheinander in die Kulissenscheibe eingreifen und diese verdrehen. Diese Konstruktion erfordert eine hohe Paßgenauigkeit der miteinander in Eingriff stehenden Teile; sie ist aufwendig. So ist es z. B. notwendig, den beiden Muttern eine präzise abstandsgenaue Gewindeeindrehung beizubringen, sie sind deshalb auch nur satzweise einsetzbar.

Die Aufgabe der Erfindung besteht nun darin, den Fertigungsaufwand des Spindelantriebes unter Gewährleistung eines sehr sicheren Funktionsablaufes zu verringern.

Diese Aufgabe wird erfindungsgemäß gelöst durch die Merkmale des Anspruches 1.

Erfindungsgemäß wird somit lediglich eine einzige Gleitmutter verwendet, die mechanisch fest mit einem Schlitten gekoppelt ist, der wiederum die geführten, beabstandeten Mitnehmerbolzen trägt.

Nunmehr ist lediglich eine einzige, preisgünstige, handelsübliche Mutter als Gleitmutter eingesetzt, die nur für den Vortrieb zu sorgen hat. Die Mitnehmerbolzen sitzen im festen Abstand am geführten Schlitten. Dadurch ergibt sich ein verbesserter Bewegungsablauf und ein Verklemmen der einzigen Gleitmutter ist nicht befürchten. Dazu trägt auch die Möglichkeit eines Spielausgleiches zwischen geführtem Schlitten und Gleitmutter bei, wobei letztere vorteilhaft unabhängig vom Schlitten handhabbar und in diesem - mit gewissem Spiel - einsetzbar sein kann.

Ein weiterer Vorteil ergibt sich dadurch, daß die Mitnehmerbolzen weiter in Richtung auf die Antriebswelle hin versetzt eingebaut werden. Günstig ist ein derartiger Versatz, bei dem die Längsachsen der Mitnehmerbolzen die Triebspindel nicht mehr schneiden, und dadurch durchgehende Mitnehmerbolzen in dem Schlitten eingesetzt werden können.

Ein verringerter Herstellungsaufwand ergibt sich noch durch die Verwendung von Strangpreßprofilen, insbesondere für das Führungsgehäuse. Aber auch der Schlitten sowie die Kulissenscheibe können vorteilhaft aus solchen Profilen gebildet sein.

Eine andere Möglichkeit besteht darin, die im Führungsgehäuse angeordneten Längsnuten von Leichtbauprofilen (z. B. Blechprofilen) zu bilden. Diese Profile werden zweckmäßigerweise mechanisch, etwa durch Stehbolzen, an den Enden, bzw. auf der gesamten Länge, fixiert.

Die Erfindung soll anhand eines Ausführungsbeispieles näher erläutert werden.

Es zeigen:
- Figur 1: einen Querschnitt durch das Führungsgehäuse des Antriebes längs der Antriebswelle,
- Figur 2: eine Seitenansicht ohne Führungsgehäuse.

In dem Führungsgehäuse 1, z. B. einem Strangpreßprofil aus Aluminium, ist die Triebspindel 2 angeordnet. Diese wird von einem Motor über ein Stirnradgetriebe (nicht dargestellt) angetrieben. Auf der Triebspindel 2 sitzt eine Gleitmutter 3; somit stehen diese Teile über das Gewinde formschlüssig in Verbindung. Dreht sich die Triebspindel, so wandert die Gleitmutter 3 auf dieser entlang. Letztere nimmt einen im Führungsgehäuse 1 gleitbaren Schlitten 4 mit, welcher zu dem Zwecke eine Tasche 4a, in der die Gleitmutter 3 quer zur Vortriebsrichtung einsetzbar ist, enthält. Die Gleitführung des Schlittens 4 erfolgt mittels Mitnehmerbolzen 5, die den Schlitten in einem festen Abstand versetzt zur Triebspindel 2 durchsetzen und rollenbewehrt (siehe Rollhülsen 7) beidseitig in Längsnuten 6 des Führungsgehäuses eingreifen. Die einzige Gleitmutter 3 besorgt somit ausschließlich den Vortrieb; sie kann nicht mehr verklemmen. Die Gleitführung wird dem Schlitten übertragen.

Auf der Antriebswelle 8 sitzen beidseitig des Schlittens 4 Kulissenscheiben 9 auf, welche auf einer Kreisbahn angeordnete Eingriffe 10 für die Mitnehmerbolzen aufweisen. Das Abgleiten dieser Teile wird durch Rollen 11 verbessert, die auf die Mitnehmerbolzen 5 aufgesetzt sind.

Figur 2 zeigt die Mittelstellung der Kulissenscheibe 9, bei der die Mitnehmerbolzen 5 außerhalb der Eingriffe 10 sich befinden. Wird die Triebspindel 2 z. B. derart gedreht, daß die Gleitmutter 3 sowie der damit formschlüssig verbundene Schlitten 4 sich nach rechts bewegen, so werden die Mitnehmerbolzen 5 über ihre Rollen 11, die Kulissenscheibe 9 und damit die in ihr befestigte Antriebswelle 8 in Uhrzeigerrichtung verdrehen. Dabei gelangt der linke Mitnehmerbolzen in den ihm zugehörenden Eingriff 10, wogegen sich der rechtsliegende Eingriff von seinem Mitnehmerbolzen entfernt. Der Bewegungsablauf kehrt sich bei entgegengesetzter Fahrrichtung der Gleitmutter entsprechend um. Mit dem Antrieb ist z. B. ein Drehwinkel von 190° erreichbar.

Unmittelbar vor Erreichen einer jeweiligen Endstellung wird der Motor durch Endschalter abgesteuert. Die Kulissenscheibe 9 ist so gestaltet, daß bei sich noch drehendem Motor in einer Endstellung nahezu keine Bewegung mehr auf die Antriebswelle übertragen wird. Im übrigen werden die Kulissenscheiben 9 und damit die Antriebswelle über Anschläge 12 verriegelt. Die kinetische Energie der sich nach dem Stillsetzen des Motors noch drehenden Teile, wird z. B. durch an den Enden der Triebspindel angeordneten Tellerfederpaketen (nicht sichtbar) abgebremst.

Wie in Figur 1 zu erkennen ist, sind im Ausführungsbeispiel zur Übertragung großer Drehmomente zwei Kulissenscheiben auf der Antriebswelle 3 festgesetzt; sie werden von einer auf der Antriebswelle sitzenden Distanzbuchse 13 auf Abstand gehalten.

Bei der Erfindung ist wesentlich, daß man nicht den Zwängen von zwei Gleitmuttern mit ihren angeformten Mitnehmerzapfen unterlegen ist. Vielmehr ist es nunmehr möglich, unabhängig von der einzigen Gleitmutter die Mitnehmerbolzen in festem Abstand am Schlitten zu haltern. Dabei ist es für eine kompaktere Form der Kulissenscheiben 9 günstig, wenn die Ebene der Achsmittelpunkte der Mitnehmerbolzen 5 zu der Mittelpunktsebene der Antriebswelle 8 hin versetzt wird. Dabei können die in vorteilhafter Weise einstückigen Bolzen an der Triebspindel 2 vorbeigeführt werden und mit ihren beiden Endstücken die Führungs- bzw. Bewegungsfunktion erfüllen.

## Patentansprüche

1. Spindelantrieb zur Erzeugung einer Drehbewegung, insbesondere Antrieb für einen Hochspannungstrennschalter, bei dem durch eine Triebspindel (2) zwei Mitnehmerbolzen (5) bewegbar sind, die in Ausnehmungen (10) mindestens einer auf einer Antriebswelle (8) sitzenden Kulissenscheibe (9) eingreifen, dadurch gekennzeichnet, daß die Mitnehmerbolzen (5) in einem Schlitten (4) festgesetzt sind, der von lediglich einer Gleitmutter (3) bewegbar ist, daß die unabhängig vom Schlitten (4) handhabbare Gleitmutter (3) in eine Aussparung (4a) des Schlittens (4) - in Richtung quer zur Triebspindelachse - einsetzbar ist und daß die in einem festen Abstand angeordneten und quer zur Triebspindel (2) verlaufenden Mitnehmerbolzen (5) einstückig ausgebildet und an der Triebspindel (2) vorbeigeführt sind.

2. Antrieb nach Anspruch 1, dadurch gekennzeichnet, daß für das Führungsgehäuse (1) ein Strangpreßprofil vorzugsweise aus einer Aluminiumlegierung verwandt ist.

3. Antrieb nach Anspruch 1 oder 2, dadurch gekennzeichnet, daß der Schlitten (4) und/oder die Kulissenscheibe (9) aus einem Strangpreßprofil, vorzugsweise aus einer Aluminiumlegierung, gefertigt ist.

4. Antrieb nach einem der Ansprüche 1 bis 3, dadurch gekennzeichnet, daß der Schlitten (4) als Gesenkschmiedeteil ausgeführt ist.

5. Antrieb nach Anspruch 1 oder 2, dadurch gekennzeichnet, daß die Laufflächen der im Führungsgehäuse (1) befindlichen Längsnuten (6) von Leichtbauprofilen gebildet sind, die an den Enden und/oder über ihre gesamte Länge mechanisch fixiert sind.

## Claims

1. Spindle drive for producing a rotary movement, in particular drive for a high-voltage interruptor switch, in the case of which a drive spindle (2) can move two driving pins (5) which engage in recesses (10) of at least one slotted disc (9) located on a drive shaft (8), characterized in that the driving pins (5) are fixed in a slide (4) which can be moved by only one slide nut (3), in that the slide nut (3), which can be handled independently of the slide (4), can be inserted into a recess (4a) of the slide (4) - in the direction transverse to the drive spindle axis - and in that the driving pins (5), arranged at a predetermined distance and running transversely to the drive spindle (2), are integrally designed and guided past the drive spindle (2).

2. Drive according to Claim 1, characterized in that an extruded profile, preferably of an aluminium alloy, is used for the guide housing (1).

3. Drive according to Claim 1 or 2, characterized in that the slide (4) and/or the slotted disc (9) is manufactured from an extruded profile, preferably of an aluminium alloy.

4. Drive according to one of Claims 1 to 3, characterized in that the slide (4) is designed as die-formed part.

5. Drive according to Claim 1 or 2, characterized in that the running surfaces of the longitudinal grooves (6) located in the guide housing (1) are formed from lightweight profiles which are mechanically fixed at the ends and/or over their entire length.

## Revendications

1. Dispositif d'entraînement à vis pour produire un mouvement de rotation, notamment dispositif d'entraînement pour un sectionneur à haute tension, dans lequel deux broches d'entraînement (5) qui pénètrent dans des logements (10) d'au moins un plateau de coulisse (9) monté sur un arbre d'entraînement (8) sont déplacées par une vis d'entraînement (2), caractérisé par le fait que les broches d'entraînement (5) sont fixées dans un chariot (4) qui est déplacé exclusivement par un écrou-coulisseau (3), par le fait que l'écrou-coulisseau (3) qui peut être manipulé indépendamment du chariot (4) est logé dans un évidement (4a) du chariot (4) - dans la direction transversale à l'axe de la vis d'entraînement - et par le fait que les broches d'entraînement (5) qui sont disposés à distance fixe et s'étendent transversalement à la vis d'entraînement (2) sont formées d'une pièce et passent le long de la vis d'entraînement (2).

2. Dispositif d'entraînement selon la revendication 1, caractérisé par le fait que l'on utilise pour le boîtier (1) de guidage un profilé extrudé, de préférence en un alliage à base d'aluminium.

3. Dispositif d'entraînement selon la revendication 1 ou la revendication 2, caractérisé par le fait que le chariot (4) et/ou le plateau de coulisse (9) sont fabriqués à partir d'un profilé extrudé, de préférence en un alliage à base d'aluminium

4. Dispositif d'entraînement selon l'une des revendications 1 à 3, caractérisé par le fait que le chariot (4) est réalisé sous forme de pièce matricée.

5. Dispositif d'entraînement selon la revendication 1 ou la revendication 2, caractérisé par le fait que les surfaces de roulement des rainures longitudinales (6) qui se trouvent dans le boîtier (1) de guidage sont formées de profilés légers qui sont fixés par des moyens mécaniques au niveau de leurs extrémités et/ou sur toute leur longueur.
